# EUROPÄISCHE PATENTSCHRIFT

(11) **EP 0 855 728 B1**
(45) Veröffentlichungstag und Bekanntmachung des Hinweises auf die Patenterteilung: **15.09.2004**
(21) Anmeldenummer: 98100414.6
(22) Anmeldetag: 12.01.1998
(51) Int. Cl.: H01H 13/52, H01H 13/14

(54) **Drucktaster**
Pushbutton
Bouton-poussoir

(30) Priorität: 23.01.1997 DE 29701148 U
(43) Veröffentlichungstag der Anmeldung: 29.07.1998
(73) Patentinhaber: BSH Bosch und Siemens Hausgeräte GmbH, 81739 München (DE)
(72) Erfinder: Bally, Ingo, Dipl.-Ing. (FH), 83413 Fridolfing (DE)

(56) Entgegenhaltungen:
- EP-A- 0 407 754
- DE-U- 8 510 147
- US-A- 4 463 237

## Beschreibung

Die vorliegende Erfindung betrifft einen Drucktaster nach dem Oberbegriff des Patentanspruches 1.

Ein derartiger Drucktaster ist bekannt aus der G 85 10 147, wobei an die Tastenkappe Federelemente angespritzt sind.

Weitere Drucktaster gemäß dem Oberbegriff des Patentanspruches 1 sind bekannt aus den Druckschriften US 4,463,237 sowie EP 0 407 754 A2.

Ein weiterer Drucktaster ist bekannt aus der deutschen Offenlegungsschrift DE 30 37 448 A1, wobei der Aufbau des Drucktasters sowie dessen Einbau in das Gehäuse aufwendig und umständlich sind.

Aufgabe der vorliegenden Erfindung ist es, den Drucktaster zu verbessern.

Erfindungsgemäß ist dies bei einem Drucktaster gemäß den Merkmalen des Patentanspruchs 1 erreicht. Günstige Federeigenschaften bei gleichzeitig geringer Baubreite des Drucktasters können fertigungstechnisch einfach realisiert werden, wenn das Federelement zu mindestens einen Federarm aufweist, der sich im wesentlichen in einer Ebene erstreckend, mäanderförmig entlang der Längsachse des Betätigungselementes erstreckt. Die Feder ist dann besonders robust und günstig für Biege- bzw. Torsionsbeanspruchungen ausgelegt, wenn sich der Federarm nicht nur in einer Ebene, sondern in allen drei Ebenen, ggfs. ähnlich einer Schraubenlinie, entlang des Verbindungselementes erstreckt. Die Drucktaster können mit geringem seitlichen Abstand zueinander im Gehäuse gehaltert werden.

Vorteilhafterweise weist das Betätigungselement ein Rastelement auf zum Haltern des Drucktasters im Gehäuse. Dadurch kann der Drucktaster beim Einbau in das Gehäuse zunächst unverlierbar in diesem gehaltert werden, bevor anschließend die Gehäuseblende mit den entsprechenden Öffnungen für den Drucktaster an das Gehäuse montiert wird.

Gemäß einer bevorzugten Ausführungsform weist das Tastelement oder insbesondere das Betätigungselement einen Anschlag auf, durch den der Verschiebeweg des Drucktasters ins Innere des Gehäuses begrenzt ist. Bei entsprechender Dimensionierung der Gehäusegeometrie bzw. des Drucktasters kann so sichergestellt werden, dass auch bei starkem Druck auf das Tastelement eine Beschädigung des zu betätigenden Kontaktes oder der zu betätigenden Taste ausgeschlossen ist, die beispielsweise auf einer Leiterplatte gehäusefest angeordnet sind.

Um eine definierte Stellung des Drucktasters in der Frontblende und ein angenehmes Bediengefühl gewährleisten zu können, ist der Drucktaster vorteilhafterweise unter Vorspannung im Gehäuse bzw. der Frontblende montiert.

Vorteilhafterweise ist der Drucktaster einteilig in Spritzgießtechnik und aus Kunststoff hergestellt. Um die Fertigungstechnik besonders einfach gestalten zu können, ist die Entformungsrichtung für die spritzgießtechnische Herstellung des Drucktasters senkrecht zur Längsachse des Betätigungselementes orientiert und der Drucktaster diesbezüglich hinterschnittfrei ausgebildet. Bei der Herstellung können also zwei einfach ausgestaltete Werkzeughälften ohne Schieber oder andere Hilfsmittel durch lineares Auseinanderfahren den vollständigen Drucktaster einbaufertig erzeugen.

Nachfolgend ist anhand schematischer Darstellungen ein Ausführungsbeispiel des erfindungsgemäßen Drucktasters beschrieben:

Es zeigen
- Fig. 1: eine schematisierte abschnittsweise Schnittdarstellung des in ein Gehäuse eingebauten Drucktasters und
- Fig. 2: in einer perspektivischen Ansicht in vergrößertem Maßstab den Drucktaster.

In bzw. an einem Gehäuse 1 ist eine das Gehäuse 1 abschnittsweise bildende oder bedeckende Frontblende 3 befestigt (nicht gezeigt). Das Gehäuse 1 weist hinter der Frontblende 3 einen plattenförmigen Halterungsabschnitt 5 auf. Hinter diesem im Inneren des Gehäuses 1 ist mit Abstand zur Frontblende 3 eine Leiterplatte 7 angeordnet. Auf der Leiterplatte 7 ist eine Kurzhubtaste 9 befestigt, die mit Hilfe eines im Gehäuse 1 bzw. der Frontblende 3 gehalterten Drucktasters 11 aus Kunststoff betätigbar ist.

Die Frontblende 3 weist eine kreisförmige Blendenöffnung 13 und in entsprechender Verlängerung weist der Haltungsabschnitt 5 des Gehäuses 1 eine sich in Richtung auf die Leiterplatte 7 zu konisch verjüngende Hülse 15 auf. Der einstückige Drucktaster 11 ragt mit einem Tasterkopf 17, auf dem eine Tasterkappe 19 befestigt ist, in die Blendenöffnung 13 bzw. aus dieser heraus nach vorne. Eine ringförmige Schulter 21 der Kappe 19 hintergreift die Frontblende 3 und sichert den Drucktaster 11 unverlierbar im Gehäuse 1, wenn die Frontblende 3 an dem Gehäuse 1 befestigt ist. Vom Tasterkopf 17 aus erstreckt sich eine Tasterstange 23 von der Frontblende 3 weg ins Innere des Gehäuses 1. Etwa im Mittelbereich der Tasterstange 23 weist diese eine Anschlagscheibe 25 auf, die mit einem entsprechenden Absatz 26 des Gehäuses 1 bzw. des Halterungsabschnittes 5 als Wegbegrenzung für den Drucktaster 11 dient. Im Anschluß an die Anschlagscheibe 25 sind in der Tasterstange 23 zwei Federschlitze 27 ausgebildet, die als Dämpfungselement bei axialer Belastung des Drucktasters 11 dienen. Durch die Federschlitze 27 bzw. das dadurch gebildete Dämpfungselement in der Tastenstange 23 wird verhindert, daß im Falle ungünstiger Gehäuse- und Drucktastertoleranzen beim Drücken des Drucktasters 11 auf die Kurzhubtaste 9 zuviel Kraft auf diese ausgeübt wird.

Im Bereich des dem Tasterkopf 17 gegenüberliegenden Endabschnittes des Drucktasters 11 ist an der Tasterstange 23 eine Tasterwulst 29 ausgeformt. Mit dieser ist der Drucktaster 11 in der Hülse 15 des Gehäuses 1 durch Einstecken unverlierbar halterbar, bevor der Drucktaster 11 mit der aufgesteckten Kappe 19 durch das Montieren der Frontblende 3 endgültig in dem Gehäuse 1 fixiert ist.

Zur federnden Betätigung des Drucktasters 11 weist dieser ein Federelement 31 auf. Dieses ist durch zwei Federarme 33 gebildet, die sich beiderseits der Tasterstange 23 im wesentlichen parallel zu dieser vom Tasterkopf 17 aus bis auf Höhe der Anschlagscheibe 25 erstrecken und dort frei enden. Die Federarme 33 sind mäanderförmig ausgebildet und stützen sich mit ihrem freien Endabschnitt an dem Halterungsabschnitt 5 des Gehäuses ab. Dabei ist der Drucktaster 11 unter Vorspannung hinter der Frontblende 3 montiert, wodurch ein definierter Sitz des Drucktasters 11 und ein angenehmes Bediengefühl erreicht sind. Die Federarme 33 sind im Bereich des Tasterkopfes 17 angeformt und stabilisieren durch ihre dreidimensional mäanderförmige Erstreckung den Drucktaster 11 bei dessen Verschiebebewegung in dem Gehäuse 1.

Der Drucktaster 11 mit all seinen Funktionselementen ist einstückig ausgebildet und in Spritzgießtechnik hergestellt. Dabei sind insbesondere die Federelemente 33 oder die Federschlitze 27 derart gestaltet, daß eine Herstellung mit einfachsten Werkzeugen ohne Schieber möglich ist. Dazu ist der Drucktaster 11 bzgl. einer Entformungsrichtung (Pfeile in Fig. 2) senkrecht zur Längsachse der Tasterstange 23 hinterschnittfrei ausgebildet.

## Patentansprüche

1. Drucktaster mit einem Tastelement, das in einer Gehäuseblende verschiebbar angeordnet werden kann, zur Betätigung einer Taste bzw. eines Kontaktes, die hinter der Gehäuseblende im Abstand dazu gehäusefest angeordnet sind, wobei mit dem Tastelement ein Betätigungselement gegen den Widerstand eines sich am Gehäuse abstützenden Federelements an die Taste bzw. den Kontakt drückbar ist, und das Federelement (31) einteilig mit dem Tastelement (17) und/oder dem Betätigungselement (23) ausgeformt ist, **dadurch gekennzeichnet, dass** das Federelement (31) zumindest einen Federarm (33) aufweist, der sich im wesentlichen in einer Ebene erstreckend, mäanderförmig entlang des Betätigungselementes (23) erstreckt.

2. Drucktaster nach Anspruch 1, **dadurch gekennzeichnet, dass** das Betätigungselement (23) ein Rastelement (29) aufweist zum Haltern des Drucktasters (11) im Gehäuse (1).

3. Drucktaster nach einem der vorhergehenden Ansprüche, **dadurch gekennzeichnet, dass** das Tastelement (17) oder das Betätigungselement (23) einen Anschlag (25) aufweisen zur Begrenzung des Verschiebeweges des Drucktasters (11) im Gehäuse (1).

4. Drucktaster nach einem der vorhergehenden Ansprüche, **dadurch gekennzeichnet, dass** der Drucktaster (11) unter Vorspannung in dem Gehäuse (1) montiert ist.

5. Drucktaster nach einem der vorhergehenden Ansprüche, **dadurch gekennzeichnet, dass** sich der Federarm (33) mäanderförmig in alle drei Ebenen entlang des Betätigungselementes (23) erstreckt.

6. Drucktaster nach einem der vorhergehenden Ansprüche, **dadurch gekennzeichnet, dass** der Drucktaster (11) einteilig in Spritzgießtechnik, insbesondere aus Kunststoff, hergestellt ist.

7. Drucktaster nach Anspruch 5 in Verbindung mit Anspruch 6, **dadurch gekennzeichnet, dass** die Entformungsrichtung für die spritzgießtechnische Herstellung des Drucktasters (11) senkrecht zur Längsachse des Betätigungselementes (23) orientiert ist, und dass das Drucktaster (11) diesbezüglich hinterschnittfrei ausgebildet ist.

## Claims

1. Pushbutton with a button element, which can be arranged in a housing panel to be displaceable, for actuation of a button or a contact which is arranged behind the housing panel at a spacing therefrom to be fixed relative to the housing, wherein an actuating element can be pressed by the button element against the resistance of a spring element, which is supported at the housing, at the button or the contact, and the spring element (31) is formed integrally with the button element (17) and/or the actuating element (23), **characterised in that** the spring element (21) comprises at least one spring arm (33) which extends substantially in one plane and extends in meander-shape along the actuating element (23).

2. Pushbutton according to claim 1, **characterised in that** the actuating element (23) comprises a detent element (29) for retaining the pushbutton (11) in the housing (1).

3. Pushbutton according to one of the preceding claims, **characterised in that** the button element (17) or the actuating element (23) has an abutment (25) for limitation of the displacement travel of the pushbutton (11) in the housing (1).

4. Pushbutton according to one of the preceding claims, **characterised in that** the pushbutton (11) is mounted in the housing (1) under bias.

5. Pushbutton according to one of the preceding claims, **characterised in that** the spring arm (33) extends in meander-shape in all three planes along the actuating element (23).

6. Pushbutton according to one of the preceding claims, **characterised in that** the pushbutton (11) is produced integrally by injection moulding, particularly from plastics material.

7. Pushbutton according to claim 5 in conjunction with claim 6, **characterised in that** the mould removal direction for the production of the pushbutton (11) by injection moulding is oriented perpendicularly to the longitudinal axis of the actuating element (23) and that the pushbutton (11) is constructed to be free of undercuts with respect thereto.

## Revendications

1. Bouton-poussoir muni d'un élément à touche, qui peut être disposé de manière mobile dans un obturateur de boîtier, pour l'actionnement d'une touche resp. d'un contact, disposé fixement sur le boîtier en aval de l'obturateur de boîtier à distance de celui-ci, avec l'élément de touche un actionneur pouvant être pressé sur la touche resp. le contact contre la résistance d'un élément ressort s'appuyant sur le boîtier et l'élément ressort (31) étant formé de manière monobloc avec l'élément de touche (17) et/ou l'actionneur (23), **caractérisé en ce que** l'élément ressort (31) présente au moins un bras ressort (33) qui s'étend essentiellement sur un plan, de manière méandreuse le long de l'actionneur (23).

2. Bouton-poussoir selon la revendication 1, **caractérisé en ce que** l'actionneur (23) présente un élément à cran d'arrêt (29) pour le maintien du bouton-poussoir (11) dans le boîtier (1).

3. Bouton-poussoir selon l'une des revendications précédentes, **caractérisé en ce que** l'élément à touche (17) ou l'actionneur (23) présentent une butée (25) pour limiter la course de déplacement du bouton-poussoir (11) dans le boîtier (1).

4. Bouton-poussoir selon l'une des revendications précédentes, **caractérisé en ce que** le bouton-poussoir (11) peut être monté dans le boîtier (1) sous précontrainte.

5. Bouton-poussoir selon l'une des revendications précédentes, **caractérisé en ce que** le bras ressort (33) s'étend sous une forme méandreuse sur les trois plans le long de l'actionneur (23).

6. Bouton-poussoir selon l'une des revendications précédentes, **caractérisé en ce que**, le bouton-poussoir (11) est fabriqué de manière monobloc par moulage par injection, notamment en matière plastique.

7. Bouton-poussoir selon la revendication 5 en liaison avec la revendication 6, **caractérisé en ce que** le sens de démoulage pour la production par moulage par injection du bouton-poussoir (11) est orienté verticalement à l'axe longitudinal de l'actionneur (23), et **en ce que** le bouton-poussoir (11) est conçu sans contre-dépouille en rapport avec celui-ci.
